# EUROPÄISCHE PATENTANMELDUNG

(11) **EP 0 308 360 A1**
(43) Veröffentlichungstag der Anmeldung: **22.03.1989**
(21) Anmeldenummer: 88710029.5
(22) Anmeldetag: 09.09.1988
(51) Int. Cl.: A63C 11/08

(54) **Vorrichtung zum Wachsen und Entwachsen von Skiern**

(30) Priorität: 09.09.1987 DE 3730267
(71) Anmelder: Chmiel, Horst Prof. Dr.-Ing., D-71229 Leonberg (DE)
(72) Erfinder: Chmiel, Horst Prof. Dr.-Ing., D-71229 Leonberg (DE)
(74) Vertreter: Münich, Wilhelm, Dr.

(57) **Zusammenfassung**

Beschrieben wird eine Vorrichtung zum Entwachsen von Skiern, mit einer Wärmequelle zum Erwärmen der auf dem Ski aufgebrachten Wachsschicht.

Die erfindungsgemäße Vorrichtung zeichnet sich dadurch aus, daß sie eine perforierte Folie (2), die mittels eines Druckkörpers (1) am Ski (4) andrückbar und die mittels einer Wärmequelle erwärmbar ist, und eine auf der Folie (2) angeordnete Platte (3) aufweist, die aus einem für Wachs und Harz saugfähigem Material besteht.

## Beschreibung

Die Erfindung bezieht sich auf eine Vorrichtung zum Entwachsen von Skiern gemäß dem Oberbegriff des Patentanspruchs 1.

Um optimale Geschwindigkeit zu erreichen, wachsen Millionen Skifahrer ihre Ski. Dies bedeutet aber auch, daß das Wachs wieder entfernt werden muß. In der Regel geschieht das mit einem Lösungsmittel, das sich beim Gebrauch verflüchtigt. Die Verwendung von Lösungsmittel stellt aber nicht nur eine unmittelbare gesundheitliche Gefahr für den Benutzer, sondern in der Summation eine große Umweltbelastung dar. Besonders krass ist dies beim Langlaufski, dessen Wachs-Schichtdicken wegen des erforderlichen Abdrucks wesentlich dicker sein müssen als beim Abfahrtski. Hinzu kommt, daß bei ungünstigen Schneeverhältnissen Harze verwendet werden, die sich nicht nur schlechter auftragen lassen, sondern zu deren Entfernung noch größere Mengen an Lösungsmitteln erforderlich sind.

Einer der Versuche, die Benutzung von Lösungsmittel zu vermeiden, ist ein Gasbrenner mit transportablem Flüssiggas. Die Verwendung eines Gasbrenners hat aber mehrere Nachteile:

Die Ausrüstung ist schwer und daher für den Langläufer ein Ballast. Die Flammentemperatur läßt sich nur begrenzt regeln und ist insbesondere in der Regel zu heiß. Irreversible Schäden am Kunststoffbalg des Skis sind die Folge.

Das mit der Flamme erhitzte Wachs muß ferner umständlich mit einem Lappen entfernt werden. Hierzu benötigt man in der Regel beide Hände, so daß der Ski zum Entfernen des Wachses eingespannt werden muß.

Der Erfindung liegt die Aufgabe zugrunde, eine Vorrichtung zum Entwachsen von Skiern anzugeben, mit der das Entwachsen ohne Einsatz von Lösungsmitteln in einfacher Weise möglich ist.

Eine erfindungsgemäße Lösung dieser Aufgabe ist mit ihren Weiterbildungen in den Patentansprüchen gekennzeichnet.

Erfindungsgemäß weist die Vorrichtung eine perforierte Folie auf, die mittels eines Druckkörpers am Ski andrück bar und die mittels der Wärmequelle erwärmbar ist. Auf der Folie ist eine Platte angeordnet, die aus einem für Wachs und Skiharz saugfähigem Material besteht.

Mit der erfindungsgemäßen Vorrichtung wird zunächst in an sich bekannter Weise das Wachs erwärmt und geschmolzen. Die perforierte Folie sorgt nun für eine Verteilung der Oberflächenspannungen, die ein Eintreten des erwärmten Wachsfilmes in das saugfähige Material begünstigt, so daß sich erfindungsgemäß "eine Wanderungsbewegung" des erwärmten Wachsfilms vom Ski durch die perforierte Folie in das saugfähige Material ergibt, die wesentlich größer als bei einer alleinigen Auflage des saugfähigen Materials auf dem Ski ist.

Die perforierte Folie hat dabei bevorzugt eine Lochgröße, wie man sie beispielsweise bei den Scherblättern von elektrischen Rasierapparaten findet.

Weiterbildungen der Erfindung sind in den Unteransprüchen angegeben.

Als Material, das sich durch eine besondere Aufnahmefähigkeit für Wachs und/oder Harz auszeichnet, kann beispielsweise ein Vliesstoff, beispielsweise der Vliesstoff KV 1168 der Fa. Binzer verwendet werden.

Ferner kann die erfindungsgemäße Vorrichtung auch zum Wachsen von Skiern verwendet werden:

Hierzu kann beispielsweise anstelle des plattenförmigen, saugfähigen Materials ein Wachsmaterial auf die erwärmte perforierte Folie aufgebracht oder das Wachs aus einem Reservoir zugeführt werden (Ansprüche 9 bzw. 10).

Die Erfindung wird nachstehend anhand eines Ausführungsbeispiels unter Bezugnahme auf die Zeichnung näher beschrieben in der zeigen:
Fig. 1 ein erstes Ausführungsbeispiel einer erfindungsgemäßen Vorrichtung,
Fig. 2 ein weiteres Ausführungsbeispiel, und
Fig. 3 ein Gehäuse für eine erfindungsgemäße Vorrichtung.

Bei dem in Fig. 1 dargestellten Ausführungsbeispiel ist eine beheizte Druckrolle 1 vorgesehen, mit der eine Lochfolie 2 und ein saugfähiges Material 3, das beispielsweise ein saugfähiges Papier sein kann, an einen Ski 4, beispielsweise einen Langlaufski, aber auch einen Abfahrtski angepreßt wird.

Die Beheizung der Druckrolle 1 erfolgt dabei bei dem gezeigten Ausführungsbeispiel ohne Beschränkung der Verwendung unterschiedlicher Heizverfahren elektrisch.

Die Lochfolie 2 hat vorzugsweise eine Struktur, wie man sie bei sogenannten "Mikro-Scherblättern" von Elektrorasierern findet.

Das saugfähige Material 3 kann beispielsweise der Vliesstoff KV 1168 der Fa. Binzer, Hartfeld sein.

Fig. 2 zeigt eine alternative Ausführungsform zur Fig. 1, bei der die beheizte Druckrolle 1 durch einen Metallrahmen 5 ersetzt ist, der mittels eines Anschlusses 6, mit dem er beispielsweise an eine externe Batterie angeschlossen werden kann, elektrisch beheizbar ist.

Fig. 3 zeigt ein Gehäuse für die in Fig. 1 bzw. 2 dargestellten Teile. Dieses Gehäuse ist vorzugsweise ein teilbares Kunststoffgehäuse 7a bzw. 7b, wobei in das Teil 7b eine Heizung integriert sein kann. Alternativ kann aber auch in Löcher 8 die beheizte Druckrolle 1 mit Achs-Stummeln 1′ eingesetzt werden.

In dem Gehäuse 7 kann auch noch die für die Beheizung erforderliche Energiequelle untergebracht sein.

Die erfindungsgemäße Vorrichtung arbeitet wie folgt:

Preßt man die Vorrichtung mit der erwärmten Folie 2 auf den Ski, so erhitzen sich nicht nur das saugfähige Material 3, also beispielsweise der Vliesstoff und die Folie 2, sondern auch das auf dem Ski befindliche Wachs bzw. Harz. Das Wachs bzw. Harz schmilzt, wandert durch die perforierte Folie und wird vom Papier bzw. vom Vliesstoff aufgesaugt. Der Vorgang kann dadurch beschleunigt werden, daß man nicht nur die beheizbare Platte 7b bzw. die Walze 1, sondern auch noch direkt die Folie 2 beheizt.

Bringt man zwischen die beheizte Platte bzw. Walze und die Folie statt dem saugfähigen Papier bzw. dem Vliesstoff 3 ein Wachs oder ein Harz ein, so ergibt sich der umgekehrte Vorgang: das erwärmte geschmolzene Wachs bzw. Harz wandert durch die Löcher der Folie 2 zum Ski. Hierdurch wird der Ski nicht nur gewachst, sondern es ergibt sich eine hervorragende glatte Oberfläche, wie sie mit herkömmlichen Wachsmethoden nur mit langwierigen Nachbehandlungen erreichbar ist.

Das Wachse kann dabei in Form einer Wachsplatte vorliegen oder aus einem "Wachsreservoir" zugeführt werden.

Die Erfindung ist vorstehend anhand von Ausführungsbeispielen ohne Beschränkung des allgemeinen Erfindungsgedankens - eine perforierte Folie vorzusehen, die den Wanderungsvorgang des geschmolzenen Wachses bzw. Harzes beschleunigt - beschrieben worden. Innerhalb dieses allgemeinen Erfindungsgedankens sind selbstverständlich die verschiedensten Modifikationen möglich:

Beispielsweise kann die Beheizung der Platte bzw. des Druckkörpers und der Folie nicht nur über eine in dem Gerät eingebaute Batterie, sondern auch über eine Autobatterie, ein Netzgerät oder sogar über eine Gasbeheizung oder dgl. erfolgen.

Für die beheizte Folie kann auch ein Metallsieb oder dgl. verwendet werden.

## Patentansprüche

1. Vorrichtung zum Entwachsen von Skiern, mit einer Wärmequelle zum Erwärmen der auf dem Ski aufgebrachten Wachsschicht,
dadurch **gekennzeichnet**, daß sie eine perforierte Folie (2), die mittels eines Druckkörpers (1) am Ski (4) andrückbar und die mittels der Wärmequelle erwärmbar ist, und eine auf der Folie (2) angeordnete Platte (3) aufweist, die aus einem für Wachs und Harz saugfähigem Material besteht.

2. Vorrichtung nach Anspruch 1,
dadurch **gekennzeichnet**, daß die Folie (2) durch direkten Stromdurchgang heizbar ist.

3. Vorrichtung nach Anspruch 1 oder 2,
dadurch **gekennzeichnet**, daß zum zusätzlichen oder ausschließlichen Erwärmen der Folie (2) der Druckkörper (1) heizbar ist.

4. Vorrichtung nach einem der Ansprüche 1 bis 3,
dadurch **gekennzeichnet**, daß der Druckkörper eine Druckrolle ist.

5. Vorrichtung nach einem der Ansprüche 1 bis 4,
dadurch **gekennzeichnet**, daß den Druckkörper ein Gehäuse für die Folie, das saugfähige Material etc. bildet, und daß das Gehäuse zusätzlich eine Energiequelle für das Heizen aufnimmt.

6. Vorrichtung nach einem der Ansprüche 1 bis 5,
dadurch **gekennzeichnet**, daß eine elektrische Heizeinrichtung vorgesehen ist.

7. Vorrichtung nach einem der Ansprüche 1 bis 6,
dadurch **gekennzeichnet**, daß ein elektrischer Anschluß für eine Autobatterie, ein Netzgerät oder dgl. vorgesehen ist.

8. Vorrichtung nach einem der Ansprüche 1 bis 7,
dadurch **gekennzeichnet**, daß das saugfähige Material ein saugfähiges Papier oder ein Vliesstoff ist, das sich durch eine besondere Aufnahmefähigkeit für Wachse auszeichnet.

9. Vorrichtung nach einem der Ansprüche 1 bis 8,
dadurch **gekennzeichnet**, daß zum Wachsen von Skiern anstelle des plattenförmigen, saugfähigen Materials ein Wachsmaterial auf die Folie aufbringbar ist.

10. Vorrichtung nach einem der Ansprüche 1 bis 9,
dadurch **gekennzeichnet**, daß das Wachs aus einem Reservoir auf die erwärmte perforierte Folie zuführbar ist.
